# DEMANDE DE BREVET EUROPEEN

(11) **EP 0 628 969 A1**
(43) Date de publication de la demande: **14.12.1994**
(21) Numéro de dépôt: 94401266.5
(22) Date de dépôt: 07.06.1994
(51) Int. Cl.: G21F 9/00, F22B 37/48, F28G 9/00

(54) **Procédé de remise en état d'un échangeur de chaleur de centrale nucléaire**

(30) Priorité: 08.06.1993 FR 9306854
(71) Demandeur: FRAMATOME, 92400 Courbevoie (FR)
(72) Inventeur: Bourdelet, Martin, F-69003 Lyon (FR)
(74) Mandataire: Polus, Camille

(57) **Abrégé**

Cet échangeur de chaleur (1) comportant des éléments contaminés par des radiations comprend une boîte à eau (2) divisée par une paroi (3) en deux demi-boîtes à eau (2A,2B) chacune d'elles raccordée à un circuit d'eau à refroidir par un conduit de raccordement (6A,6B). On traite la boîte à eau et ses conduits de raccordement avec des solutions de décontamination acides comprenant du cérium de valence IV régénéré avec de l'ozone. Dans un premier temps, on fait circuler dans chaque demi-boîte à eau (2A,2B) et dans son conduit de raccordement (6A,6B) une solution de décontamination douce de pH compris entre 2,5 et 3. Dans un deuxième temps, on sépare les conduits de raccordement (6A,6B) de la boîte à eau (2) puis on fait circuler dans chaque demi-boîte à eau (2A,2B) une solution de décontamination dure de pH compris entre 0,5 et 1. On remplace la boîte à eau usagée par une boîte à eau neuve.

## Description

La présente invention concerne un procédé de remise en état d'un échangeur de chaleur de centrale nucléaire et son application à un échangeur de chaleur de circuit auxiliaire de refroidissement d'un réacteur nucléaire à l'arrêt.

Le circuit de refroidissement du réacteur à l'arrêt a pour fonction d'évacuer la chaleur du circuit primaire et la puissance résiduelle du coeur lors de l'arrêt à froid du réacteur.

Habituellement ce circuit de refroidissement comprend deux sous-systèmes identiques disposés en parallèle, chaque sous-système comprenant une pompe centrifuge, un échangeur de chaleur, et un dispositif de contrôle de la vitesse de refroidissement.

De façon classique, l'échangeur de chaleur comprend une boîte à eau fixée de façon démontable au reste de l'échangeur de chaleur, divisée par une paroi en deux compartiments ou demi-boîtes à eau. Chaque demi-boîte à eau est reliée au circuit de refroidissement du réacteur à l'arrêt par un conduit muni d'une extrémité raccordée à un organe de ce circuit de refroidissement, par exemple à une vanne de ce circuit, par des moyens démontables.

L'échangeur de chaleur comporte également un faisceau de tubes en U formant des éléments d'échange de chaleur ayant leurs extrémités raccordées respectivement aux deux demi-boîtes à eau.

Lorsque l'échangeur de chaleur est en fonctionnement, la paroi séparant les deux demi-boîtes à eau est soumise à des contraintes importantes pouvant conduire, à la longue, à la déformation de cette paroi et à l'apparition de fuites entre les deux demi-boîtes à eau.

Par conséquent, après une certaine durée d'utilisation de l'échangeur de chaleur, il est nécessaire de remplacer la boîte à eau usagée.

Cependant, les éléments de l'échangeur de chaleur dans lequel circule l'eau du circuit de refroidissement du réacteur à l'arrêt sont contaminés par des rayonnements radioactifs pouvant nuire au personnel chargé des opérations d'entretien.

La contamination radioactive est essentiellement répartie sur les surfaces internes du faisceau de tube, de la boîte à eau et des conduits de raccordement de chaque demi-boîte à eau. Cette contamination est due notamment à la présence d'une couche d'oxydes contenant des radionucléides tels que le cobalt 60.

Par conséquent, il est nécessaire de décontaminer la boîte à eau usagée pour permettre de la traiter ou de la stocker facilement après son remplacement.

On connaît déjà dans l'état de la technique, notamment dans WO 90/0 1774, un procédé de décontamination d'une surface comportant des dépôts d'oxydes radioactifs au moyen d'une solution de décontamination acide comprenant du cérium de valence IV sous forme d'ions Ce4+.

La solution de cérium constitue un milieu chimique agressif et fortement oxydant permettant d'éroder la couche d'oxydes et la surface contaminée. Au cours de la décontamination, le cérium est réduit à la valence III puis régénéré à la valence IV par injection d'ozone dans la solution.

L'invention a notamment pour but de remplacer et de décontaminer la boîte à eau usagée d'un échangeur de chaleur pour circuit auxiliaire de refroidissement d'un réacteur nucléaire à l'arrêt, en utilisant une solution de décontamination du type précité et en minimisant les doses de radiations auxquelles est soumis le personnel d'entretien ainsi que les délais et coûts de réalisation de ces interventions.

A cet effet, l'invention a pour objet un procédé de remise en état d'un échangeur de chaleur de centrale nucléaire dans lequel on traite des éléments de cet échangeur de chaleur contaminés par des radiations avec des solutions de décontamination acides comprenant du cérium de valence IV régénéré par de l'ozone, ces éléments comprenant une boîte à eau, fixée de façon démontable au reste de l'échangeur de chaleur, divisée par une paroi en deux demi-boîtes à eau chacune d'elles raccordée à un circuit d'eau à refroidir par un conduit de raccordement muni d'une extrémité reliée au circuit d'eau par des moyens de raccordement démontables, caractérisé en ce que:
- on sépare les conduits de raccordement du circuit d'eau à refroidir par démontage de leurs moyens de raccordement ;
- on fait circuler dans chaque demi-boîte à eau et dans son conduit de raccordement une solution de décontamination douce de pH compris entre 2,5 et 3 ;
- après circulation de cette solution, on sépare les conduits de raccordement d'avec les demi-boîtes à eau par tronçonnage de ces conduits de raccordement sensiblement au niveau de leur jonction avec les demi-boîtes à eau ;
- on fait circuler dans chaque demi-boîte à eau une solution de décontamination dure de pH compris entre 0,5 et 1 ;
- on démonte et on remplace la boîte à eau usagée par une boîte à eau neuve.

Suivant des caractéristiques de différents modes de réalisation de ce procédé:
- les éléments contaminés de l'échangeur de chaleur comprenant de plus un faisceau de tubes en U formant des éléments d'échange de chaleur ayant leurs deux extrémités raccordées respectivement aux deux demi-boîtes à eau, on fait circuler dans les tubes du faisceau une solution de décontamination douce de pH compris entre 2,5 et 3 ;
- préalablement au traitement des demi-boîtes à eau et de leurs conduits de raccordement avec la solution de décontamination douce, on cloisonne chaque demi-boîte à eau de manière que la solution de décontamination puisse circuler dans un compartiment, délimité par la surface interne de la demi-boîte à eau, communiquant avec le conduit de raccordement de la demi-boîte à eau, ayant un volume restreint par rapport à celui de la demi-boîte à eau, et on remonte la boîte à eau sur l'échangeur de chaleur ;
- le cloisonnage est réalisé de manière que les tubes du faisceau soient raccordés en série avec les compartiments de volume restreint des deux demi-boîtes à eau ;
- préalablement au traitement des demi-boîtes à eau avec la solution de décontamination dure, on démonte la boîte à eau de l'échangeur de chaleur pour séparer cette boîte à eau d'avec les tubes du faisceau ;
- le cloisonnage est réalisé de manière à isoler les compartiments de volume restreint des tubes du faisceau ;
- on raccorde les tubes du faisceau à un circuit de circulation de la solution de décontamination douce ;
- on utilise le même cloisonnage pour faire circuler la solution de décontamination douce et la solution de décontamination dure dans les demi-boîtes à eau ;
- la boîte à eau neuve est raccordée au circuit d'eau à refroidir au moyen des conduits de raccordement traités avec la solution de décontamination douce, les extrémités des conduits de raccordement séparés de la boîte à eau usagée par tronçonnage étant refixées par soudage sur la boîte à eau neuve.

L'invention a également pour objet l'application du procédé tel que défini précédemment à un échangeur de chaleur de circuit auxiliaire de refroidissement d'un réacteur nucléaire à l'arrêt.

L'invention a également pour objet un procédé d'entretien de deux échangeurs de chaleur de centrale nucléaire, chaque échangeur de chaleur comprenant une boîte à eau, fixée de façon démontable au reste de l'échangeur de chaleur, divisée par une paroi en deux demi-boîtes à eau chacune raccordée à un circuit d'eau à refroidir par un conduit de raccordement muni d'une extrémité reliée au circuit d'eau par des moyens de raccordement démontables, chaque échangeur de chaleur subissant un procédé selon l'invention, caractérisé en ce que :
- on forme un réceptacle en assemblant les boîtes à eau de chacun des deux échangeurs de chaleur face ouverte contre face ouverte ; et
- on fait circuler la solution de décontamination dure à l'intérieur du réceptacle.

Des exemples de réalisation de l'invention seront décrits ci-dessous en se référant aux dessins annexés dans lesquels :
- la figure 1 est une vue schématique en élévation, avec un arrachement montrant une coupe longitudinale, d'un échangeur de chaleur de centrale nucléaire destiné à subir un procédé d'entretien selon l'invention;
- la figure 2 est une vue similaire à la coupe de la figure 1 montrant un cloisonnage interne de la boîte à eau pour la mise en oeuvre d'un procédé selon un premier mode de réalisation de l'invention;
- la figure 3 est une vue suivant la ligne 3 de la figure 2 montrant un collecteur de solution de décontamination raccordé aux tubes du faisceau de l'échangeur de chaleur de la figure 1 ;
- la figure 4 est une vue schématique d'une installation destinée à faire circuler la solution de décontamination dans des éléments contaminés de l'échangeur de chaleur de la figure 1 ;
- la figure 5 est une vue similaire à la figure 2, montrant un cloisonnage interne de la boîte à eau pour la mise en oeuvre d'un procédé selon un second mode de réalisation de l'invention ;
- la figure 6 est une vue schématique du réceptacle formé par l'assemblage de deux boîtes à eau, ces dernières étant représentées suivant une coupe similaire à celle de la figure 1.

On a représenté sur la figure 1 un générateur de vapeur pour circuit auxiliaire de refroidissement d'un réacteur nucléaire à l'arrêt, notamment d'un réacteur nucléaire à eau sous pression ou à eau bouillante, désigné par la référence générale 1, destiné à subir un procédé d'entretien selon l'invention.

De façon classique, l'échangeur de chaleur 1 comporte une boîte à eau 2 divisée par une paroi 3 en deux compartiments ou demi-boîtes à eau 2A,2B, fixée au reste de l'échangeur de chaleur 1 par des moyens démontables comprenant une bride 4 et des goujons 5 représentés schématiquement sur les figures par des traits mixtes.

Chaque demi-boîte à eau 2A,2B est raccordée au circuit auxiliaire de refroidissement par un conduit 6A,6B dont une des extrémités est solidaire de la boîte à eau et dont l'autre des extrémités est raccordée au circuit auxiliaire, par exemple à une vanne de ce circuit, par des moyens à brides 7A,7B démontables.

L'échangeur de chaleur comporte de plus un faisceau 8 de tubes 9 en U, formant des éléments d'échange de chaleur, ayant leurs deux extrémités raccordées respectivement aux deux demi-boîtes à eau 2A,2B.

Les extrémités des tubes 9 sont fixées dans une plaque tubulaire 10 recouvrant une face ouverte de la boîte à eau.

De façon classique, le circuit auxiliaire de refroidissement est alimenté par l'eau primaire du réacteur nucléaire, cette eau étant refroidie dans l'échangeur de chaleur 1 par de l'eau déminéralisée circulant au contact de la surface externe des tubes 9 du faisceau 8 et dans un circuit appelé habituellement "circuit intermédiaire".

La paroi de séparation 3 est déformée sous l'effet des contraintes thermiques auxquelles elle est soumise pendant le fonctionnement de l'échangeur de chaleur 1, et les surfaces internes des tubes 9 du faisceau, de la boîte à eau 2 et de ses conduits de raccordement 6A,6B sont contaminées par des radiations. Ceci justifie un entretien de l'échangeur de chaleur pour le maintenir en état de fonctionnement sans contamination excessive.

On décrira maintenant un procédé de remise en état de cet échangeur de chaleur 1 suivant un premier mode de réalisation du procédé selon l'invention, en se référant aux figures 2 à 5.

Dans un premier temps on sépare les conduits de raccordement 6A,6B du circuit auxiliaire de refroidissement en démontant les moyens à brides 7A,7B.

Puis on démonte la boîte à eau 2 par dévissage des goujons 5.

Ces opérations de démontage se font avec des outils simples et de façon relativement rapide ce qui permet de minimiser les doses de rayonnement auxquelles sont soumis les opérateurs.

Ensuite, on cloisonne chaque demi-boîte à eau 2A,2B d'une manière qui sera précisée ci-dessous et on remonte la boîte à eau 2 sur l'échangeur de chaleur comme cela est représenté sur la figure 2.

En variante, après séparation des conduits de raccordement 6A,6B d'avec le circuit auxiliaire de refroidissement, on peut obturer les extrémités libres de ces conduits de manière à éviter la diffusion de rayonnement à l'extérieur de ces conduits pendant les opérations de démontage, cloisonnage et remontage de la boîte à eau.

En se référant à la figure 2, on voit que le cloisonnage est réalisé, d'une part de manière à isoler chaque demi-boîte à eau 2A,2B des tubes 9 du faisceau qui lui sont initialement raccordés, par exemple au moyen d'une plaque de séparation 11 interposée entre la bride 4 de la boîte à eau 2 et la plaque tubulaire 10, et d'autre part de manière à former dans chaque demi-boîte à eau 2A,2B un compartiment 12A,12B, délimité par la surface interne de la demi-boîte à eau, ayant un volume restreint par rapport à celui de cette demi-boîte à eau.

Chaque compartiment 12A,12B est relié au conduit de raccordement 6A,6B de la demi-boîte à eau correspondante, et chaque ensemble conduit de raccordement 6A,6B-compartiment 12A,12B est raccordé, de façon connue en soi, par des conduits amont 14A,14B et aval 16A,16B, à des branches amont AT et aval AL d'un circuit de décontamination CD dans lequel un volume prédéterminé de solution de décontamination est destiné à circuler en boucle fermée. Ce circuit CD sera décrit plus en détail par la suite.

Les tubes 9 du faisceau sont également raccordés aux branches amont AT et aval AL du circuit CD par l'intermédiaire de deux collecteurs amont et aval 18A,18B fixés contre la plaque tubulaire 10.

Le collecteur amont 18A est disposé en regard des extrémités amont des tubes 9 et le collecteur aval 18B est disposé en regard des extrémités aval de ces tubes 9.

Les deux collecteurs 18A,18B ont des formes sensiblement symétriques par rapport à la paroi mitoyenne 3 des deux demi-boîtes à eau.

En se référant à la figure 3, sur laquelle on a représenté le collecteur amont 18A plus en détail, on voit que, de préférence, ce collecteur 18A est cloisonné de manière à délimiter des compartiments 20 communiquant avec un groupe de tubes 9 et raccordés par l'intermédiaire d'un conduit ramifié amont 14C à la branche amont AT du circuit de décontamination CD.

Le collecteur aval 18B est raccordé, de façon analogue au collecteur amont 18A, à la branche aval AL du circuit de décontamination CD par l'intermédiaire d'un conduit ramifié aval 16C.

On comprend donc que les deux ensembles conduit de raccordement 6A,6B-compartiment 12A,12B et le faisceau 8 de tubes sont reliés en parallèle aux branches amont et aval AT,AL du circuit de décontamination CD, chacun de ces éléments pouvant être isolé du circuit de décontamination CD par des vannes 22A-22C,24A-24C.

Sur la figure 4, on a représenté une installation 25 pour la décontamination des éléments contaminés de l'échangeur de chaleur, comprenant le circuit CD.

Pour des raisons de clarté, on a schématisé sur la figure 4 l'ensemble des éléments raccordés aux branches amont et aval AT,AL du circuit CD, à savoir les deux ensembles conduit de raccordement 6A,6B-compartiment 12A,12B et le faisceau 8 de tubes, par un carré ou ensemble désigné par la référence E.

Le circuit de décontamination CD comporte un réservoir 26 de circulation destiné à contenir la solution de décontamination, raccordé par un conduit 28 à l'aspiration d'une pompe de circulation 30. La pompe 30 est raccordée à un conduit de refoulement 32 relié par l'intermédiaire d'une vanne 34 d'isolement à un conduit formant la branche amont AT du circuit CD.

Le circuit CD comporte également des moyens de filtration 36 raccordés, d'une part à un conduit 38 relié, par l'intermédiaire d'une vanne 39 d'isolement, à un conduit formant la branche aval AL du circuit CD, et d'autre part au réservoir de circulation 26, par un conduit 40.

Les moyens de filtration 36 comprennent deux filtres 42,44 raccordés en parallèle aux conduits 38 et 40. Chaque filtre 42,44 peut être isolé du circuit CD par deux vannes 46,48 disposées respectivement en amont et en aval du filtre. Une vanne 50 de dérivation des filtres 42,44 est raccordée entre les conduits 38 et 40.

Une vanne 54 de dérivation du réceptacle 2 est raccordée entre le conduit 32 de refoulement de la pompe 30 et le conduit 38 d'alimentation des filtres 42,44.

L'installation 25 comporte également des moyens 56 d'ozonation de la solution de décontamination. Ces moyens 56 comprennent un ozoneur 58 relié par un conduit 60 à un circuit d'injection 62 à trompe 64.

L'ozoneur 58 est raccordé à un réservoir 66 d'alimentation en oxygène par un conduit 68 muni d'une vanne 69 à soupape de sûreté.

Le circuit d'injection 62 comprend une pompe d'injection 70 dont l'aspiration est raccordée par un conduit 72 au réservoir de circulation 26 et dont le refoulement est raccordé à l'extrémité amont de la trompe 64 par un conduit 74. L'extrémité aval de la trompe 64 est raccordée par un conduit 76 au réservoir 26 de circulation.

Les conduits 72,76 sont respectivement munis de vannes 72A,76A pour isoler les moyens 56 d'ozonation du circuit CD de circulation de la solution.

On a également représenté sur la figure 4 un réservoir auxiliaire 78 relié au réservoir de circulation 26 par des moyens 80 de transfert de contenu. Ce réservoir 78 est destiné notamment à la préparation de la solution de décontamination et au stockage intermédiaire de cette solution après vidange du réservoir de circulation 26.

Les moyens 80 de transfert comprennent un conduit 82, reliant entre eux les réservoirs de circulation 26 et auxiliaire 78, muni d'une pompe réversible 84.

Des moyens 86 d'agitation, disposés dans le réservoir auxiliaire 78, permettent notamment de mélanger les divers constituants de la solution au cours de sa préparation.

La partie supérieure du réservoir auxiliaire 78 est raccordée par un conduit 88 à des moyens 90 de traitement et d'évacuation de l'atmosphère gazeuse contenue dans le réservoir au dessus du niveau de liquide. Ces moyens 90 comprennent un filtre à très haute efficacité 92, de type connu, raccordé en série avec un destructeur d'ozone 94 débouchant à l'air libre.

La partie supérieure du réservoir de circulation 26 est reliée à la partie supérieure du réservoir auxiliaire 78 par un conduit 96 muni d'une vanne 98 à soupape de sûreté, permettant la mise en communication des atmosphères gazeuses des deux réservoirs de circulation 26 et auxiliaire 78.

La partie inférieure du réservoir auxiliaire 78 est raccordée à des moyens 100 de drainage de la solution du réservoir comprenant un conduit 102 muni d'une vanne de drainage 104. Une première extrémité du conduit 102 est reliée au fond du réservoir 78 et la seconde extrémité du conduit 102 est reliée à un collecteur d'effluents liquides, non représenté sur les figures.

De préférence, les différents réservoirs et filtres de l'installation 25 sont montés sur des supports mobiles ou des véhicules, de manière à pouvoir être déplacés sur le site même de la centrale dans lequel sont agencés les échangeurs de chaleur. Par ailleurs les différents conduits de l'installation 25 peuvent comprendre avantageusement des tuyauteries métalliques souples.

Après avoir réalisé le cloisonnage de la boîte à eau 2 et le raccordement au circuit de décontamination CD des différents éléments à décontaminer, on fait circuler dans chaque ensemble conduit de raccordement 6A,6B-compartiment 12A,12B et dans le faisceau 8 de tubes une solution de décontamination acide dite "douce", comprenant de l'acide nitrique imposant un pH de la solution compris entre 2,5 et 3, et du nitrate de cérium suivant une proportion de 8 à 10 g/l. En variante, on peut remplacer le nitrate de cérium par du sulfate de cérium.

De préférence, cette solution de décontamination douce est initialement préparée dans le réservoir auxiliaire 78, le volume de solution étant adapté au volume des éléments à décontaminer.

Puis la solution de décontamination douce est transférée du réservoir auxiliaire 78 au réservoir de circulation 26 au moyen de la pompe de transfert 84.

La pompe de circulation 30 permet de faire circuler la solution dans le circuit de décontamination CD et dans les éléments contaminés de l'échangeur de chaleur 1.

On notera que le cloisonnage des demi-boîtes à eau permet, principalement, de maintenir une vitesse optimale de circulation de la solution de décontamination afin d'éviter la redéposition des particules contaminées arrachées aux surfaces contaminées, et secondairement de minimiser le volume de solution de décontamination circulant au contact des surfaces internes contaminées des boîtes à eau ou du faisceau de tube.

Sur la figure 2, on a indiqué par des flèches le sens de circulation de la solution de décontamination dans les différents éléments de l'ensemble E.

Pendant la circulation de la solution, on alimente celle-ci en ozone à l'aide des moyens d'ozonation 56 de manière à maintenir une concentration d'ozone dans la solution comprise entre 2,5 et 25 ppm environ.

On fait circuler la solution de décontamination dans les éléments de l'échangeur de chaleur raccordés au circuit de décontamination CD pendant une durée pouvant atteindre voire dépasser 24 à 48 heures.

La solution de décontamination réagit avec la couche d'oxydes recouvrant la surface interne des éléments de l'échangeur de chaleur 1 raccordés au circuit CD ainsi qu'avec la couche superficielle du métal constituant ces éléments.

En particulier, le fer de valence II de la couche d'oxydes est oxydé à la valence III et le chrome de valence III de la couche d'oxydes est oxydé en chrome de valence VI suivant la réaction chimique ci-dessous : ${\text{6 Ce⁴⁺ + Cr₂O₃ + 11 H₂O → 2 H₂CrO₄ + 6 Ce³⁺ + 6 H₃O}}^{\text{+.}}$

Le fer de valence III et le chrome de valence VI sont dissous dans la solution. Le cérium de valence III (ions Ce³⁺) est régénéré en cérium de valence IV (ions Ce⁴⁺) par l'ozone suivant la réaction chimique ci-dessous: $\text{6 H₃O⁺ + O₃ + 6 Ce³⁺ → 6 Ce⁴⁺ + 9 H₂O.}$

La température de la solution est maintenue entre 20 et 30° afin d'assurer une durée de vie suffisante de l'ozone dans la solution lui permettant de régénérer le cérium à sa valence IV.

Le débit de la pompe de circulation 30 est adapté de manière que la vitesse de la solution de décontamination dans les éléments contaminés de l'échangeur de chaleur 1 soit suffisante pour éviter que les particules contaminées arrachées à la surface interne des éléments contaminés de l'échangeur de chaleur 1 ne se redéposent dans ces éléments.

En variante, le circuit de décontamination CD peut être muni de moyens d'inversion du sens de circulation de la solution de manière à pouvoir inverser périodiquement le sens de circulation de cette solution dans les éléments contaminés de l'échangeur de chaleur raccordés au circuit CD.

Les moyens de filtration 36 permettent de retenir une partie au moins des particules arrachées aux éléments contaminés de l'échangeur de chaleur 1.

De préférence, on utilise un seul filtre 42,44 à la fois. Lorsque la perte de charge à travers le filtre opérationnel devient trop importante, on bascule d'un filtre à un autre au moyen des vannes 46,48 d'isolation des filtres. On peut également, après une certaine durée de mise en circulation de la solution, arrêter la filtration en isolant les filtres du circuit de décontamination CD et en ouvrant la vanne de dérivation 50.

En variante, les particules arrachées aux éléments contaminés peuvent être fixés sur des résines de type connu.

A l'issue de l'étape de circulation de la solution de décontamination douce dans les deux ensembles conduit de raccordement 6A,6B-compartiment 12A,12B et dans le faisceau 8 de tubes, on vidange la totalité du volume de solution contenu dans le circuit de décontamination CD en la transférant tout d'abord dans le réservoir auxiliaire 78 au moyen de la pompe 84. Puis la solution de décontamination usagée est drainée jusqu'à un collecteur d'effluents liquides, par ouverture de la vanne de drainage 104 pour être traitée par la suite suivant des étapes connues en soi.

De préférence, préalablement à la vidange de la solution de décontamination, on réduit le cérium résiduel à la valence III par injection d'un agent oxydant de type connu, et à l'issue de la vidange de la solution de décontamination, on rince les éléments décontaminés de l'échangeur de chaleur avec une solution comprenant de l'eau déminéralisée.

Bien entendu, on peut faire circuler la solution de décontamination douce séparément dans chaque ensemble conduit de raccordement 6A,6B-compartiment 12A,12B ou dans le faisceau 8 de tubes en isolant les éléments correspondants du circuit CD ou en raccordant ces éléments au circuit CD, par fermeture ou ouverture des vannes 22A-22C, 24A-24C.

La mise en contact des surfaces contaminées des deux demi-boîtes à eau 2A,2B et des tubes du faisceau 8 avec la solution de décontamination douce permet de réduire notablement la contamination de ces éléments, sans nuire à leur fiabilité. Ainsi, les conduits de raccordement 6A,6B et les tubes 9 du faisceau 8 peuvent être réutilisés normalement après traitement avec la solution de décontamination douce.

Par ailleurs, à la suite des opérations de décontamination avec la solution douce, les doses de rayonnement auxquelles le personnel d'entretien est susceptible d'être soumis sont réduites si bien qu'on peut effectuer des interventions sur l'échangeur de chaleur dans des conditions beaucoup moins difficiles ou dangereuses qu'avant le traitement de décontamination.

A la suite du traitement de la boîte à eau 2 et des conduits de raccordement 6A,6B avec la solution de décontamination douce, on sépare les demi-boîtes à eau 2A,2B d'avec leur conduit de raccordement 6A,6B en tronçonnant ces conduits avec des moyens connus, sensiblement au niveau de leur jonction avec les demi-boîtes à eau 2A,2B. Sur les figures 1 et 2, on a représenté les lieux de tronçonnage des conduits de raccordement 6A,6B par des traits mixtes T.

A l'issue du tronçonnage des conduits de raccordement 6A,6B, on relie chaque compartiment 12A,12B directement au conduit amont 14A,14B d'alimentation en solution de décontamination en raccordant ce conduit 14A,14B à l'orifice délimité par la base du conduit de raccordement 6A,6B subsistant sur la demi-boîte à eau 2A,2B correspondante après tronçonnage. Ensuite, on fait circuler dans chaque compartiment 12A,12B une solution de décontamination acide dite "dure" comprenant des composants chimiques identiques à ceux de la solution de décontamination acide douce mais ayant un pH compris entre 0,5 et 1.

Pendant la circulation de la décontamination dure dans les compartiments 12A,12B, le faisceau de tube est isolé du circuit de décontamination CD par fermeture des vannes 22C,24C.

La préparation, la mise en circulation dans le circuit CD, et la vidange de la solution de décontamination dure se font de façon analogue à ce qui a été décrit précédemment pour le traitement avec la solution de décontamination douce.

Le passage de la solution de la décontamination dure au contact de la surface interne de la boîte à eau 2 permet de réduire considérablement le rayonnement émis par cette boîte à eau jusqu'à un niveau acceptable permettant le démantèlement de cette boîte à eau ou le recyclage du matériau qui la constitue.

A la suite de sa décontamination par les solutions douce et dure, la boîte à eau usagée est démontée de l'échangeur de chaleur 1 et est remplacée par une boîte à eau neuve.

De préférence, la boîte à eau neuve, munie d'embouts de longueur identique à celle des parties tronçonnées des conduits de raccordement 6A,6B reliées à la boîte à eau usagée, est reliée au circuit auxiliaire de refroidissement par les conduits de raccordement 6A,6B traités avec la solution de décontamination douce, ces conduits 6A,6B étant raccordés à leur demi-boîte à eau correspondante par soudage au niveau des bords tronçonnés des conduits 6A,6B.

On décrira maintenant un second mode de réalisation du procédé selon l'invention, en se référant aux figures 5 et 6.

Sur ces figures, les éléments analogues à ceux des figures précédentes sont désignés par des références identiques.

Ce procédé diffère du procédé précédemment décrit par le fait que le cloisonnage des demi-boîtes à eau 2A,2B, en vue de faire circuler dans celle-ci une solution de décontamination douce, est réalisé de manière à raccorder en série le premier conduit de raccordement 6A, le compartiment 12A de volume restreint de la première demi-boîte à eau 2A, le compartiment 12B de volume restreint de la seconde demi-boîte à eau 2B et le second conduit de raccordement 6B.

Les conduits de raccordement 6A, 6B sont reliés l'un à la branche AT du circuit de décontamination CD et l'autre à la branche aval AL de ce circuit.

Le sens de circulation de la solution de décontamination douce dans les différents éléments de l'échangeur de chaleur 1 est indiqué par des flèches sur la figure 5.

En variante, le cloisonnage de la boîte à eau 2 pourrait être supprimé.

Le procédé selon ce second mode de réalisation diffère également du procédé selon le premier mode de réalisation par le fait que, postérieurement au tronçonnage des conduits de raccordement 6A,6B, on démonte la boîte à eau 2 de l'échangeur de chaleur 1 en conservant le cloisonnage de cette boîte à eau, et on assemble cette dernière avec une autre boîte à eau 2 pour former un réceptacle 106 tel que représenté à la figure 6.

Cette autre boîte à eau 2 provient d'un autre échangeur de chaleur identique à l'échangeur de chaleur représenté sur la figure 1, cet autre échangeur de chaleur ayant subi un procédé d'entretien similaire à celui subi par l'échangeur de chaleur 1 que l'on a décrit.

Le réceptacle 106 est formé en assemblant les deux boîtes à eau 2 par des moyens connus, face ouverte contre face ouverte, de manière à disposer les parois médianes de chaque boîte à eau dans le prolongement l'une de l'autre afin de diviser le réceptacle 106 en deux compartiments cloisonnés 106A,106B.

Pour faire circuler la solution de décontamination dure au contact des surfaces internes contaminées des deux boîtes à eau 2, chaque compartiment 106A,106B du réceptacle 106 est raccordé aux branches amont AT et aval AL du circuit de décontamination CD par des conduits amont 108A,110A et aval 108B,110B.

Les conduits 108A,108B,110A,110B sont reliés par des moyens connus, aux orifices délimités par la base des conduits de raccordement 6A,6B subsistant sur les boîtes à eau après tronçonnage de ces derniers.

L'invention ne se limite pas aux modes de réalisation décrits.

En particulier, dans le cas du procédé selon le premier mode de réalisation, la décontamination du faisceau 8 est facultative.

Par ailleurs, le procédé selon l'invention peut être effectué sur des échangeurs de chaleur de centrale nucléaire similaires à celui décrit en regard de la figure 1 mais destinés à être raccordés à une autre circuit que le circuit auxiliaire de refroidissement du réacteur nucléaire à l'arrêt.

L'invention comporte de nombreux avantages.

Le traitement avec la solution de décontamination douce des éléments contaminés de l'échangeur de chaleur permet de réduire leur contamination tout en conservant leur fiabilité. Ainsi, après traitement avec la solution de décontamination douce, les conduits de raccordement de la boîte à eau au circuit d'eau à refroidir ainsi que le faisceau de tube peuvent être réutilisés.

Les interventions complexes du personnel sur l'échangeur de chaleur, telles que le tronçonnage des conduits de raccordement de la boîte à eau, sont grandement facilitées par la diminution du rayonnement émis obtenue grâce au traitement préalable avec la solution de décontamination douce des éléments contaminés de l'échangeur de chaleur.

Le traitement de la boîte à eau avec la solution de décontamination dure permet d'abaisser le rayonnement émis par cette boîte à eau en dessous d'un seuil suffisant pour pouvoir permettre la segmentation de cette boîte à eau et le recyclage du matériau qui la constitue.

La boîte à eau étant remontée après cloisonnage sur l'échangeur de chaleur, on évite l'émission de rayonnement pendant le traitement de cette boîte à eau avec la solution de décontamination.

## Revendications

1. Procédé de remise en état d'un échangeur de chaleur (1) de centrale nucléaire dans lequel on traite des éléments de cet échangeur de chaleur contaminés par des radiations avec des solutions de décontamination acides comprenant du cérium de valence IV régénéré par de l'ozone, ces éléments comprenant une boîte à eau (2), fixée de façon démontable au reste de l'échangeur de chaleur, divisée par une paroi (3) en deux demi-boîtes à eau (2A,2B) chacune d'elles raccordée à un circuit d'eau à refroidir par un conduit de raccordement (6A,6B) muni d'une extrémité reliée au circuit d'eau par des moyens de raccordement (7A,7B) démontables, caractérisé en ce que:
- on sépare les conduits de raccordement (6A,6B) du circuit d'eau à refroidir par démontage de leurs moyens de raccordement (7A,7B) ;
- on fait circuler dans chaque demi-boîte à eau (2A,2B) et dans son conduit de raccordement (6A,6B) une solution de décontamination douce de pH compris entre 2,5 et 3 ;
- après circulation de cette solution, on sépare les conduits de raccordement (6A,6B) d'avec les demi-boîtes à eau (2A,2B) par tronçonnage de ces conduits de raccordement sensiblement au niveau de leur jonction avec les demi-boîtes à eau ;
- on fait circuler dans chaque demi-boîte à eau une solution de décontamination dure de pH compris entre 0,5 et 1 ;
- on démonte et on remplace la boîte à eau usagée par une boîte à eau neuve.

2. Procédé selon la revendication 1, les éléments contaminés de l'échangeur de chaleur (1) comprenant de plus un faisceau (8) de tubes (9) en U formant des éléments d'échange de chaleur ayant leurs deux extrémités raccordées respectivement aux deux demi-boîtes à eau (2A,2B), caractérisé en ce que l'on fait circuler dans les tubes (9) du faisceau une solution de décontamination douce de pH compris entre 2,5 et 3.

3. Procédé selon la revendication 1 ou 2, caractérisé en ce que, préalablement au traitement des demi-boîtes à eau (2A,2B) et de leurs conduits de raccordement (6A,6B) avec la solution de décontamination douce, on cloisonne chaque demi-boîte à eau (2A,2B) de manière que la solution de décontamination puisse circuler dans un compartiment (12A,12B), délimité par la surface interne de la demi-boîte à eau, communiquant avec le conduit de raccordement (6A,6B) de la demi-boîte à eau, ayant un volume restreint par rapport à celui de la demi-boîte à eau, et on remonte la boîte à eau sur l'échangeur de chaleur.

4. Procédé selon les revendications 2 et 3 prises ensemble, caractérisé en ce que le cloisonnage est réalisé de manière que les tubes (9) du faisceau soient raccordés en série avec les compartiments de volume restreint (12A,12B) des deux demi-boîtes à eau (2A,2B).

5. Procédé selon la revendication 4, caractérisé en ce que, préalablement au traitement des demi-boîtes à eau (2A,2B) avec la solution de décontamination dure, on démonte la boîte à eau (2) de l'échangeur de chaleur (1) pour séparer cette boîte à eau (2) d'avec les tubes (9) du faisceau.

6. Procédé selon la revendication 3, caractérisé en ce que le cloisonnage est réalisé de manière à isoler les compartiments (12A,12B) de volume restreint des tubes (9) du faisceau (8).

7. Procédé selon les revendications 2 et 6 prises ensemble, caractérisé en ce que l'on raccorde les tubes (9) du faisceau à un circuit de circulation de la solution de décontamination douce.

8. Procédé selon revendication 6 ou 7, caractérisé en ce que l'on utilise le même cloisonnage pour faire circuler la solution de décontamination douce et la solution de décontamination dure dans les demi-boîtes à eau (2A,2B).

9. Procédé selon l'une quelconque des revendications 1 à 8, caractérisé en ce que la boîte à eau neuve est raccordée au circuit d'eau à refroidir au moyen des conduits de raccordement (6A,6B) traités avec la solution de décontamination douce, les extrémités des conduits de raccordement (6A,6B) séparés de la boîte à eau usagée par tronçonnage étant refixées par soudage sur la boîte à eau neuve.

10. Application du procédé selon l'une quelconque des revendications précédentes à un échangeur de chaleur de circuit auxiliaire de refroidissement d'un réacteur nucléaire à l'arrêt.

11. Procédé d'entretien de deux échangeurs de chaleur de centrale nucléaire, chaque échangeur de chaleur comprenant une boîte à eau (2), fixée de façon démontable au reste de l'échangeur de chaleur (1), divisée par une paroi (3) en deux demi-boîtes à eau (2A,2B) chacune raccordée à un circuit d'eau à refroidir par un conduit de raccordement (6A,6B) muni d'une extrémité reliée au circuit d'eau par des moyens de raccordement (7A,7B) démontables, chaque échangeur de chaleur subissant un procédé selon la revendication 5, caractérisé en ce que :
- on forme un réceptacle (106) en assemblant les boîtes à eau (2) de chacun des deux échangeurs de chaleur face ouverte contre face ouverte ; et
- on fait circuler la solution de décontamination dure à l'intérieur du réceptacle (106).
